# EUROPÄISCHE PATENTSCHRIFT

(11) **EP 0 923 891 B1**
(45) Veröffentlichungstag und Bekanntmachung des Hinweises auf die Patenterteilung: **27.03.2002**
(21) Anmeldenummer: 98122278.9
(22) Anmeldetag: 24.11.1998
(51) Int. Cl.: A45C 13/00, B65D 81/02

(54) **Transportkoffer mit Stossdämpfungsfüssen**
Luggage case with shock absorbing feet
Valise avec pied amortisseur

(30) Priorität: 23.12.1997 DE 29722718 U
(43) Veröffentlichungstag der Anmeldung: 23.06.1999
(73) Patentinhaber: Consel Kofferlösungen GmbH, 35428 Langgöns (DE)
(72) Erfinder: Harfst, Karl Hermann, 35428 Langgöns (DE)
(74) Vertreter: Blumbach, Kramer & Partner GbR

(56) Entgegenhaltungen:
- GB-A- 1 006 520
- US-A- 4 976 340
- US-A- 5 004 091

## Beschreibung

Die Erfindung bezieht sich auf Transportkoffer, insbesondere für Notebooks, mit den Merkmalen des Oberbegriffs des Anspruchs 1. Solch ein koffer ist aus der US-A-4976340 bekannt. Bei diesem Koffer sind Dämpfer vorgesehen.

Transportkoffer für Notebooks enthalten ein Kofferunterteil, in welchem das Notebook und gegebenenfalls ein Drucker aufgenommen werden, und ein Kofferoberteil zum Umschließen dieser Geräte. Beim Transport werden derartige Koffer abgestellt, und deshalb gibt es an einer Schmalseite, die dem Koffergriff gegenüberliegt, Füße, auf welchen der Koffer abgestellt werden kann. Wenn ein Koffer abgestellt wird, geschieht dies gewöhnlich mit einem Ruck, der sich ins Innere des Koffers fortpflanzt und sich auf das zu schützende Gerät überträgt.

Der Erfindung liegt die Aufgabe zugrunde, den beim Abstellen eines Transportkoffers ausgeübten Stoß auf das zu schützende Gerät zu vermindern.

Die gestellte Aufgabe wird dadurch gelöst, daß der Transportkoffer Scharnierkörper als Stoßdämpfungsfüße aufweist, welche Stoßdämpfungsteile umfassen, die beim Abstellen des Koffers zusammendrückbar sind. Durch diese Nachgiebigkeit des Transportkoffers wird die Bremsbeschleunigung auf den Federweg der Stoßdämpfungsteile verteilt, so daß die Bremsbeschleunigung nicht die hohen Werte annimmt, die bei einem relativ starren Gebilde zu erwarten sind, wie dies ein Koffer sonst darstellt.

Als Stoßdämpfungsteile können Moosgummischichten verwendet werden, die etwa 10 mm dick sind und sich bei einem Stoß bis auf 5 mm zusammendrücken lassen. Dieser zusätzliche Bremsweg von 5 mm reicht im Zusammenhang mit einer zusätzlichen Polsterung im Inneren des Koffers aus, empfindliche Geräte, wie Notebooks, gegen übermäßige Stoßeinwirkung zu schützen.

Die Erfindung wird anhand der Zeichnung beschrieben. Dabei zeigt:
- Fig. 1: einen Transportkoffer in perspektivischer Darstellung mit Blick auf die Abstellseite und
- Fig. 2: eine perspektivische Darstellung der Stoßdämpfungsfüße.

Der Transportkoffer enthält ein Kofferunterteil 1 zur Aufnahme eines zu schützenden Geräts und ein Kofferoberteil 2 zum Umschließen des zu schützenden Geräts. Kofferunterteil und -oberteil sind über Scharniere schwenkbar miteinander verbunden, die hier als Aushebscharniere ausgebildet sein sollen, um das Kofferoberteil 2 vom Kofferunterteil leicht trennen zu können, wenn das Kofferoberteil um 180° gegenüber der Stellung in Fig. 1 geschwenkt worden ist. Das insgesamt mit 3 bezeichnete Scharnier enthält Scharnierkörper 4 und 5, die auf der Schmalseite des Koffers gegenüber dem Koffergriff angebracht sind und als Stoßdämpfungsfüße ausgebildet sind. Zu diesem Zweck sind Moosgummischichten 6 und 7 zwischen den eigentlichen Scharnierkörpern 4 und 5 und der Schmalseite des Kofferunterteils bzw. -oberteils gefügt, die bei Stoß auf den Scharnierkörper 4 oder 5 sich bis auf die Hälfte ihres Volumens zusammenpressen lassen.

Wie ersichtlich, weist jeder Scharnierkörper 4, 5 eine Aufsetzleiste 8, 9 auf, und es ist eine Anzahl von Schraubbohrungen 10 vorgesehen, um die Scharnierkörper samt Stoßdämpfungsschichten an dem Koffer mittels Durchsteckschrauben zu befestigen. An dem Scharnierkörper 4 ist eine Scharnierachse 11 angebracht, die mit einem Scharnierhaken 12 zusammenarbeitet, der in einer Lücke 13 des Scharnierkörpers 5 sitzt, jedoch aus Darstellungsgründen abseits gezeichnet ist.

Es sind diverse Modifikationen der Stoßdämpfungsfüße möglich. Beispielsweise könnten die Scharnierkörper aus Schaumgummimaterial mit einer festen Haut bestehen, um sowohl die Nachgiebigkeit bei Stößen als auch die Beschädigungsfreiheit bei Benutzung zu garantieren. In diesem Fall kann die Moosgummischicht 6, 7 mit in dem Scharnierkörper integriert sein.

## Patentansprüche

1. Transportkoffer, insbesondere für Notebooks, mit folgenden Merkmalen:
ein Kofferunterteil (1) zur Aufnahme eines zu schützenden Gerätes;
ein Kofferoberteil (2) zum Umschließen des zu schützenden Geräts;
Scharniere (3) zur schwenkbaren Verbindung von Kofferoberteil und Kofferunterteil;
die Scharniere (3) umfassen jeweils einen ersten und zweiten Scharnierkörper (4, 5), die benachbart zueinander an Schmalseiten des Kofferunter- und-oberteils befestigt sind und über Scharnierverbindungen (11, 12) miteinander gekoppelt werden können; **gekennzeichnet durch** folgende Merkmale:
die Scharnierkörper (4, 5) sind als Stoßdämpfungsfüße des Transportkoffers ausgebildet und umfassen Stoßdämpfungsteile (6, 7), die beim Abstellen des Koffers zusammendrückbar sind.

2. Transportkoffer nach Anspruch 1,
**dadurch gekennzeichnet, daß** die Stoßdämpfungsteile aus Moosgummischichten (6, 7) bestehen.

3. Transportkoffer nach Anspruch 1 oder 2,
**dadurch gekennzeichnet, daß** die Stoßdämpfungsteile als Zwischenschicht zwischen Koffer (1, 2) und Scharnierkörper (4, 5) angebracht sind.

4. Transportkoffer nach einem der Ansprüche 1 bis 3,
**dadurch gekennzeichnet, daß** die Stoßdämpfungsteile etwa 10 mm dick sind.

## Claims

1. A carrying case particularly for notebooks, with the following features:
a case bottom portion (1) for receiving an item of equipment to be protected,
a case top portion (2) for enclosing the item of equipment, and
hinges (3) pivotally connecting the case bottom portion and the case top portion,
the hinges (3) each include first and second hinge bodies (4, 5) which are fixed in mutually adjacent relationship to narrow sides of the case bottom portion and the case top portion, respectively, and are adapted to be coupled to one another by hinge connections (11, 12),
**characterised by** the following features:
the hinge bodies (4, 5) are in the form of shock-absorbing feet of the carrying case and comprise shock-absorbing portions (6, 7)adapted to be compressed when the case is put down.

2. A case as set forth in claim 1, **characterised in that** the shock-absorbing portions comprise foam rubber layers (6, 7).

3. A case as set forth in claim 1 or 2,
**characterised in that** the shock-absorbing portions are disposed as an intermediate layer between the case (1, 2) and the hinge bodies (4, 5).

4. A case as set forth in any of claims 1 - 3,
**characterised in that** the shock-absorbing portions are approximately 10 mm in thickness.

## Revendications

1. Mallette de transport, en particulier pour ordinateurs portables, présentant les caractéristiques suivantes :
une partie inférieure (1) de mallette destinée à recevoir un appareil à protéger ;
une partie supérieure (2) de mallette destinée à enfermer l'appareil à protéger ;
des charnières (3) destinées à relier la partie supérieure de la mallette et la partie inférieure de la mallette de façon pivotante ;
les charnières (3) comprennent chacune un premier et un deuxième corps de charnière (4, 5) qui sont fixés l'un dans le voisinage de l'autre sur des côtés étroits de la parties supérieure et de la partie inférieure de la mallette et qui peuvent être accouplés l'un à l'autre au moyen de liaisons à charnière (11, 12) ;
**caractérisée par** les caractéristiques suivantes :
les corps de charnières (4, 5) sont réalisés sous la forme de pieds amortisseurs de la mallette de transport et comprennent des éléments amortisseurs (6, 7) qui peuvent se comprimer lorsqu'on pose la mallette.

2. Mallette de transport selon la revendication 1,
**caractérisée en ce que** les éléments amortisseurs sont composés de couches (6, 7) de caoutchouc cellulaire.

3. Mallette de transport selon la revendication 1 ou 2 ;
**caractérisée en ce que** les éléments amortisseurs sont interposés en tant que couche intermédiaire entre la mallette (1, 2) et les corps de charnières (4, 5).

4. Mallette de transport selon une des revendications 1 à 3,
**caractérisée en ce que** les éléments amortisseurs sont d'une épaisseur d'environ 10 mm.
